# EUROPÄISCHE PATENTSCHRIFT

(11) **EP 2 220 640 B1**
(45) Veröffentlichungstag und Bekanntmachung des Hinweises auf die Patenterteilung: **17.02.2016**
(21) Anmeldenummer: 08865880.2
(22) Anmeldetag: 04.12.2008
(51) Int. Cl.: G09G 3/32, G09G 3/00

(54) **VERFAHREN ZUR DIAGNOSE EINER ELEKTRONISCHEN ANZEIGEVORRICHTUNG**
METHOD FOR DIAGNOSING AN ELECTRONIC DISPLAY DEVICE
PROCÉDÉ DE DIAGNOSTIC D'UN DISPOSITIF D'AFFICHAGE ÉLECTRONIQUE

(30) Priorität: 20.12.2007 DE 102007062510
(43) Veröffentlichungstag der Anmeldung: 25.08.2010
(73) Patentinhaber: ZF Friedrichshafen AG, 88038 Friedrichshafen (DE)
(72) Erfinder: HARTRAMPF, Ralf, 49419 Wagenfeld (DE); RAKE, Ludger, 49356 Diepholz (DE); GIEFER, Andreas, 49448 Lemförde (DE)
(86) Internationale Anmeldenummer: PCT/DE2008/050037
(87) Internationale Veröffentlichungsnummer: WO 2009/080018

(56) Entgegenhaltungen:
- EP-A- 1 231 592
- US-A- 6 147 617
- US-A1- 2002 014 851
- US-A1- 2003 222 672

## Beschreibung

Die Erfindung betrifft ein Verfahren zur Diagnose einer elektronischen Anzeigevorrichtung mit einem Bildschirm und einem Grafikspeicher, in dem Bilddaten eines von dein Bildschirm angezeigten oder anzuzeigenden Bildes abgelegt oder geändert werden, wobei ein die Stromaufnahme oder die Änderung der Stromaufnahme des Bildschirms oder der Anzeigevorrichtung charakterisierender Wert gemessen wird, und wobei auf Basis der Bilddaten oder der Änderung der Bilddaten ein die Stromaufnahme oder die Änderung der Stromaufnahme des Bildschirms oder der Anzeigevorrichtung charakterisierender Referenzwert bestimmt und mit dem gemessenen Wert verglichen wird. Ferner betrifft die Erfindung eine Vorrichtung zur Durchführung des Verfahrens.

Ein derartiges Verfahren ist aus der US 6 147 617 A bekannt.

Bei momentan am Markt befindlichen Anzeigevorrichtungen mit organischen Leuchtdioden (OLED) ist eine Diagnose des angezeigten Bildes über ein Auslesen des Grafikspeichers möglich. Das heißt, es kann als Fehler erkannt werden, wenn die über eine Datenleitung zur Anzeigevorrichtung gesendeten Bilddaten eines Bildes nicht ordnungsgemäß im Speicher abgelegt wurden. Durch einen Vergleich des gesendeten Bildinhaltes und des ausgelesenen Bildinhaltes können Fehler diagnostiziert und entsprechende Maßnahmen eingeleitet werden. Bei einer durch das Design des OLED-Treibers im Bereich zwischen dem Grafikspeicher und dem OLED-Bildschirm hervorgerufenen Fehlanzeige, würde diese aber nicht erkannt werden.

Der Erfindung liegt die Aufgabe zugrunde, eine Möglichkeit zur Diagnose einer elektronischen Anzeigevorrichtung zu schaffen, sodass eine fehlerhafte Bildschirmwiedergabe von im Grafikspeicher abgelegten Bilddaten erfassbar ist, wobei zwischen unterschiedlichen, von dem Bildschirm anzeigbaren Zeichen unterschieden werden kann, die zu einer gleichen Stromaufnahme führen würden.

Diese Aufgabe wird erfindungsgemäß mit einem Verfahren nach Anspruch 1 gelöst. Bevorzugte Weiterbildungen sind in den Unteransprüchen gegeben.

Bei dem erfindungsgemäßen Verfahren zur Diagnose einer elektronischen Anzeigevorrichtung mit einem Bildschirm und einem Grafikspeicher, in dem Bilddaten eines von der Anzeigevorrichtung angezeigten oder anzuzeigenden Bildes abgelegt und/oder geändert werden, wird ein die Stromaufnahme oder die Änderung der Stromaufnahme des Bildschirms oder der Anzeigevorrichtung charakterisierender Wert gemessen, wobei auf Basis der Bilddaten oder der Änderung der Bilddaten ein die Stromaufnahme oder die Änderung der Stromaufnahme des Bildschirms oder der Anzeigevorrichtung charakterisierender Referenzwert bestimmt und mit dem gemessenen Wert (Messwert) verglichen wird, und wobei einem von dem Bildschirm anzuzeigenden Zeichen wenigstens zwei Teilbilder zugeordnet werden, von denen ein erstes das Bild bildet, dessen Bilddaten in den Grafikspeicher abgelegt werden, wobei die Teilbilder so gewählt werden, dass sich ihre Stromaufnahmen von einem jeweils zuvor angezeigten (und zu überschreibenden) Bild unterscheiden.

Jeder Bildpunkt hat in Abhängigkeit von seiner Betriebsart eine bestimmte Stromaufnahme, die z.B. von seiner Farbe und/oder Helligkeit bestimmt wird. Handelt es sich um eine monochromatische Anzeigevorrichtung (z.B. in schwarz-weiß), so hängt die Stromaufnahme jedes Bildpunkts lediglich von seiner eingestellten Helligkeit und/oder davon ab, ob dieser eingeschaltet oder ausgeschaltet ist. Da die Bilddaten Information darüber umfassen, welcher Bildpunkt wie zu aktivierten ist, lässt sich anhand der Bilddaten auch ermitteln, welcher Bildpunkt welche Stromaufnahme verursacht oder verursachen müsste. Somit lässt sich durch Aufsummieren der für jeden Bildpunkt ermittelten Stromaufnahme die Gesamtstromaufnahme aller Bildpunkte für ein Bild bestimmen. Ist ferner der zusätzliche Stromverbrauch anderer elektronischer Bauelemente der Anzeigevorrichtung und/oder des Bildschirms bekannt, kann dieser zusätzliche Stromverbrauch als Offset berücksichtigt und zur Gesamtstromaufnahme aller Bildpunkte addiert werden. Somit lässt sich für den Bildschirm und/oder die Anzeigevorrichtung die Stromaufnahme ermitteln, die bei der Darstellung eines bestimmten Bildes auftritt oder auftreten müsste. Stimmt die ermittelte Stromaufnahme innerhalb vorgegebener Toleranzen nicht mit der gemessenen Stromaufnahme überein, so liegt ein Fehler in der Anzeige vor. Bevorzugt wird in Abhängigkeit von dem Vergleich ein Zustandssignal erzeugt, welches z.B. Information darüber enthält, ob ein Fehler in der Anzeige vorliegt.

Zur Unterscheidung von unterschiedlichen Zeichen, die zu einer gleichen Stromaufnahme führen, wird eines der Zeichen in wenigstens zwei Teilbilder zerlegt. Somit ist es möglich, ein Teilbild zu überprüfen, wonach die restlichen Bilddaten für das Zeichen in den Grafikspeicher geladen werden, um dieses vollständig anzuzeigen. Dieses stufenweise Laden bzw. Nachladen der Bilddaten erfolgt insbesondere derart schnell, dass es für das Auge eines Betrachters nicht sichtbar ist. Für diesen erscheint es vielmehr so, als ob alle Bildpunkte gleichzeitig angezeigt werden. Ferner kann ein angezeigtes Bild vor dem Laden eines neuen Bildes gelöscht werden, um z.B. die abnehmende Stromaufnahme zu überwachen.

Der Bildschirm umfasst insbesondere mehrere elektrische Leuchtmittel, wobei jedem Bildpunkt wenigstens ein elektrisches Leuchtmittel zugeordnet ist und/oder jeder Bildpunkt durch wenigstens ein elektrisches Leuchtmittel gebildet ist. Es ist aber auch möglich, dass jeder Bildpunkt mehrere, z.B. drei, elektrische Leuchtmittel aufweist, die insbesondere Licht unterschiedlicher Farben ausstrahlen oder ausstrahlen können. Die elektrischen Leuchtmittel sind bevorzugt Leuchtdioden. Insbesondere sind die oder zumindest ein Teil der elektrischen Leuchtmittel als organische Leuchtdioden (OLED) ausgebildet.

Der Grafikspeicher ist bevorzugt ein Speicher, der beschreibbar und/oder auslesbar ist, insbesondere ist der Grafikspeicher ein Speicher mit wahlfreiem Zugriff (RAM).

Die Messung der Stromaufnahme oder der Änderung der Stromaufnahme erfolgt bevorzugt über einen Messwiderstand. Alternativ kann die Messung der Stromaufnahme oder der Änderung der Stromaufnahme mittels einer Induktivität erfolgen, deren der Stromaufnahme proportionales Magnetfeld über einen magnetfeldempfindlichen Sensor erfasst wird.

Der Bildschirm und/oder die Anzeigevorrichtung ist bevorzugt zwischen eine Masseleitung und eine Versorgungsleitung geschaltet, über welche der Bildschirm und/ oder die Anzeigevorrichtung mit Strom versorgt wird. In diesem Fall erfolgt die Messung der Stromaufnahme oder der Änderung der Stromaufnahme z.B. in der Versorgungsleitung oder in der Masseleitung.

Vorzugsweise wird die Anzeigevorrichtung zum Anzeigen von Zeichen verwendet, sodass mittels des erfindungsgemäßen Verfahrens überprüft werden kann, ob das anzuzeigende Zeichen auch tatsächlich angezeigt wird. Sollen unterschiedliche Zeichen dargestellt und überprüft werden können, so müssen diese zu unterschiedlichen Stromaufnahmen führen, wenn das Ergebnis eindeutig sein soll. Für den Fall, das mehrere Zeichen zu einer gleichen Stromaufnahme führen würden, kann z.B. bei einem der Zeichen eine bestimmte Anzahl von Bildpunkten eines verdeckten Bildschirmbereichs zugeschaltet werden (d.h. es wird ein nicht-sichtbares Zusatzmuster zugeschaltet). Somit ist es möglich, diese Zeichen durch ihre unterschiedliche Stromaufnahme zu unterscheiden, obwohl ihre sichtbaren Bereiche eine identische Stromaufnahme hervorrufen oder hervorrufen würden. Da die zugeschaltete Anzahl von Bildpunkten wegen des verdeckten Bildschirmbereichs für einen Anwender nicht sichtbar ist, ändert sich der optische Eindruck des betroffenen Zeichens nicht.

Die Anzahl der Bildpunkte des Zusatzmusters ist insbesondere gleich einem auf eine ganze Zahl aufgerundeten Wert eines Quotienten, dessen Divident der Anzahl der Bildpunkte des Bildschirms entspricht, wobei der Divisor des Quotienten gleich einer Potenz ist, deren Basis die Zahl zwei ist, wobei der Exponent der Potenz der Auflösung des Messsystems, insbesondere in Bit, entspricht.

Falls ein Zeichen in mehreren Stufen in den Grafikspeicher geladen wird, kann auch eine Stromdifferenz bestimmt werden, die beim Wechsel von einer Stufe zu einer nachfolgenden Stufe auftritt. Arbeitetet die Anzeigevorrichtung korrekt, so entspricht die gemessene Stromdifferenz einer berechneten Stromdifferenz, die auf Basis der Bilddaten bestimmt wird, die bei den beiden Stufen unterschiedlich sind.

Die Erfindung betrifft ferner eine Vorrichtung mit einer elektronischen Anzeigevorrichtung mit einem Bildschirm und einem Grafikspeicher, in dem Bilddaten eines von der Anzeigevorrichtung angezeigten oder anzuzeigenden Bilds abgelegt oder geändert sind oder werden können, einer Strommessvorrichtung, mittels welcher ein die Stromaufnahme oder die Änderung der Stromaufnahme des Bildschirms oder der Anzeigevorrichtung charakterisierender Wert (Messwert) gemessen wird oder werden kann, und einer Auswerteeinrichtung, mittels welcher auf Basis der Bilddaten oder der Änderung der Bilddaten ein die Stromaufnahme oder die Änderung der Stromaufnahme des Bildschirms oder der Anzeigevorrichtung charakterisierender Referenzwert bestimmt und mit dem Messwert verglichen wird oder werden kann, wobei einem von dem Bildschirm anzuzeigenden Zeichen wenigstens zwei Teilbilder zugeordnet werden, von denen ein erstes das Bild bildet, dessen Bilddaten in den Grafikspeicher abgelegt werden, wobei die Teilbilder so gewählt werden, dass sich ihre Stromaufnahmen von einem jeweils zuvor angezeigten Bild unterscheiden. Diese Vorrichtung wird insbesondere zur Durchführung des erfindungsgemäßen Verfahrens verwendet und kann gemäß allen in diesem Zusammenhang genannten Ausgestaltungen weitergebildet sein.

Bevorzugt wird das erfindungsgemäße Verfahren und/oder die erfindungsgemäße Vorrichtung zur Diagnose bzw. zur Überprüfung der Anzeigevorrichtung einer Wählhebeleinrichtung eines Kraftfahrzeugs verwendet. Von einer solchen Anzeigevorrichtung wird z.B. der aktuell eingelegte Gang eines Getriebes des Fahrzeugs dargestellt.

Durch eine Messung der für jedes angezeigte Bild charakteristischen Stromaufnahme oder der durch eine Änderung der Bilddaten hervorgerufenen Änderung der Stromaufnahme kann eine korrekte Wiedergabe diagnostiziert werden. Die Strommessung kann über einen Messwiderstand (Shunt) oder mittels einer Induktivität erfolgen, deren dem Strom proportionales Magnetfeld über ein magnetfeldsensitives Element, wie z.B. ein Hall-Element, erfasst wird. Entsprechend der Applikation kann die Strommessung in der Versorgungsleitung oder in der Masseleitung erfolgen.

Bei (zufälliger) Gleichheit der Anzahl der Bildpunkte kann durch einen verdeckten Bereich des Bildschirms eine bestimmte Anzahl von Bildpunkten als Diagnosecluster genutzt werden. Insbesondere können diese Bildpunkte zur Identifizierung des Bildes zur zusätzlichen Stromaufnahme zugeschaltet und/oder abgeschaltet werden. Die Größe des Clusters in

Bildpunkten (n) ist bevorzugt abhängig von der Größe des Bildschirms in Bildpunkten (p) und der Auflösung des Messsystems in Bit (b): n = p / 2 ^ b (n ist der aufgerundete ganzzahlige Wert).

Ein Vorteil der Erfindung ist die erweiterte Fehlerdiagnostiziermöglichkeit von solchen Anzeigevorrichtungen hinsichtlich der Fehlereinflussmöglichkeiten bei einem Fehler im Treiber-IC einer OLED-Anzeigevorrichtung zwischen dem Grafikspeicher und dem OLED-Bildschirm. Dabei erfolgt die Diagnose der Anzeigevorrichtung über die Strommessung.

Die Erfindung wird nachfolgend anhand bevorzugter Ausführungsformen unter Bezugnahme auf die Zeichnung beschrieben. In der Zeichnung zeigen:
- Fig. 1: ein schematisches Blockschaltbild einer Anzeigevorrichtung mit einer Diagnoseschaltung gemäß einer ersten Ausführungsform der Erfindung,
- Fig. 2: ein schematisches Schaltbild einer Anzeigevorrichtung mit einer Diagnoseschaltung gemäß einer zweiten Ausführungsform der Erfindung,
- Fig. 3: schematische Darstellungen vom Inhalt des Grafikspeichers und von der Anzeige des Bildschirms der Anzeigevorrichtung und
- Fig. 4: ein schematisches Schaltbild einer Anzeigevorrichtung mit einer Diagnoseschaltung gemäß einer dritten Ausführungsform der Erfindung.

Aus Fig. 1 ist eine Anzeigevorrichtung 1 mit einem Grafikspeicher 2 und einem Display bzw. Bildschirm 3 ersichtlich, die über eine Versorgungsleitung 4 mit elektrischem Strom I versorgt wird. Ferner ist die Anzeigevorrichtung 1 mit einer Masseleitung 5 verbunden, über welche der elektrischen Strom I abgeführt wird. Der Bildschirm 3 weist mehrere Leuchtdioden 18 auf, von denen Bildpunkte des Bildschirms 3 gebildet sind. Bei einem monochromatischen Bildschirm entspricht jedem Bildpunkt z.B. eine Leuchtdiode 18. Bei einem Farbbildschirm kann jeder Bildpunkt mehrere, insbesondere drei Leuchtdioden 18 aufweisen, die bevorzugt Licht unterschiedlicher Wellenlänge ausstrahlen.

In die Versorgungsleitung 4 ist ein Messwiderstand 6 geschaltet, an dem eine Spannung U abfällt, die mittels einer Messvorrichtung 7 gemessen wird. Da die an dem Messwiderstand 6 abfallende Spannung U dem fließenden Strom I proportional ist, bilden der Messwiderstand 6 und die Messvorrichtung 7 zusammen eine Strommessvorrichtung, die einen den fließenden Strom I charakterisierenden Messwert 15 an eine Auswerteeinrichtung 8 abgibt, die elektrisch mit der Messvorrichtung 7 verbunden ist. Die Auswerteeinrichtung 8 vergleicht den Messwert 15 mit einem Referenzwert 16, der auf Basis von im Grafikspeicher 2 abgelegten Bilddaten 14 bestimmt wird, die der Auswerteeinrichtung 8 zugeführt werden. Stimmen der Messwert 15 und der Referenzwert 16 innerhalb vorgegebener Toleranzen überein, so arbeitet die Anzeigevorrichtung 1 ordnungsgemäß. Die Strommessvorrichtung und die Auswerteeinrichtung 8 bilden somit zusammen eine Diagnoseschaltung für die Anzeigevorrichtung 1, wobei eine Information über den Zustand der Anzeigevorrichtung 1 z.B. als Zustandssignal 17 abgegeben wird.

Aus Fig. 2 ist eine Anzeigevorrichtung 1 mit einer Diagnoseschaltung gemäß einer zweiten Ausführungsform der Erfindung ersichtlich, wobei zu der ersten Ausführungsform identische oder ähnliche Merkmale mit denselben Bezugszeichen wie bei der ersten Ausführungsform bezeichnet sind. Die zweite Ausführungsform unterscheidet sich lediglich dadurch, dass der Messwiderstand 6 in die Masseleitung 5 geschaltet ist. Für die weitere Beschreibung der zweiten Ausführungsform wird auf die Beschreibung der ersten Ausführungsform verwiesen.

Aus Fig. 4 ist eine Anzeigevorrichtung 1 mit einer Diagnoseschaltung gemäß einer dritten Ausführungsform der Erfindung ersichtlich, wobei zu den vorhergehenden Ausführungsformen ähnliche oder identische Merkmale mit denselben Bezugszeichen wie bei den vorhergehenden Ausführungsformen bezeichnet sind. Die dritte Ausführungsform unterscheidet sich von der zweiten Ausführungsform insbesondere dadurch, dass anstelle des Messwiderstands eine Induktivität 9 (z.B. eine elektrische Spule) in die Masseleitung 5 geschaltet ist. Alternativ könnte die Induktivität 9 in die Versorgungsleitung 4 geschaltet sein. Die stromdurchflossene Induktivität 9 erzeugt ein Magnetfeld, das mit einem Hall-Element 10 erfasst wird, welches in Abhängigkeit vom Magnetfeld eine Spannung U an der Messvorrichtung 7 abgibt, die zusammen mit dem Hall-Element 10 und der Induktivität 9 eine Strommessvorrichtung bildet. Zur weiteren Beschreibung der dritten Ausführungsform wird auf die Beschreibung der vorhergehenden Ausführungsformen verwiesen.

Aus Fig. 3 ist eine Veranschaulichung der Diagnose ersichtlich, wobei in der ersten Spalte der Inhalt des Grafikspeichers 2, in der zweiten Spalte die Anzeige des Bildschirms 3 und in der dritten Spalte eine Bewertung angegeben wird, ob ein Anzeigefehler aufgetreten ist oder nicht.

Gemäß "Bild 1" sind Bilddaten für die Ziffer "1" im Grafikspeicher 2 abgelegt. Diese Bilddaten führen rechnerisch zu einer charakteristischen Stromaufnahme der Anzeige-Vorrichtung von 2,51 mA. Die gemessene Stromaufnahme beträgt ebenfalls 2,51 mA, sodass von dem Bildschirm 3 der Inhalt des Grafikspeichers korrekt dargestellt wird. Ein Fehler ist nicht vorhanden. In diesem Fall stimmen die beiden Stromaufnahmewerte überein. In der Praxis kann der gemessene Wert aber auch von dem rechnerischen Wert abweichen. Bevorzugt liegt trotz einer solchen Abweichung kein Fehler vor, wenn diese innerhalb bestimmter Toleranzen liegt.

Gemäß "Bild 2" sind Bilddaten der Ziffer "2" in dem Grafikspeicher 2 abgelegt. Diese Bilddaten führen rechnerisch zu einer charakteristischen Stromaufnahme von 2,85 mA. Die gemessene Stromaufnahme beträgt aber lediglich 2,51 mA, sodass eine fehlerhafte Darstellung vorliegt. Wie aus Fig. 3 ersichtlich, wird von dem Bildschirm die Ziffer "1" gemäß "Bild 1" dargestellt.

### Bezugszeichenliste

- 1: Anzeigevorrichtung
- 2: Grafikspeicher
- 3: Bildschirm
- 4: Versorgungsleitung
- 5: Masseleitung
- 6: Messwiderstand
- 7: Messvorrichtung
- 8: Auswerteeinrichtung
- 9: Induktivität
- 10: Hall-Element
- 11: verdeckter Bereich des Bildschirms
- 12: Zusatzmuster
- 13: Speicherbereich des Grafikspeichers
- 14: Bilddaten
- 15: Messwert
- 16: Referenzwert
- 17: Zustandssignal
- 18: Leuchtdiode

## Patentansprüche

1. Verfahren zur Diagnose einer elektronischen Anzeigevorrichtung (1) mit einem Bildschirm (3) und einem Grafikspeicher (2), in dem Bilddaten (14) eines von dem Bildschirm (3) angezeigten Bildes abgelegt oder geändert werden, wobei für das angezeigte Bild eine Überprüfung durchgeführt wird, in der ein die Stromaufnahme oder die Änderung der Stromaufnahme des Bildschirms (3) oder der Anzeigevorrichtung (1) charakterisierender Wert (15) gemessen wird
und auf Basis der Bilddaten (14) oder der Änderung der Bilddaten (14) ein die Stromaufnahme oder die Änderung der Stromaufnahme des Bildschirms (3) oder der Anzeigevorrichtung (1) charakterisierender Referenzwert (16) bestimmt und mit dem gemessenen Wert (15) verglichen wird, **dadurch gekennzeichnet, dass** einem von dem Bildschirm (3) anzuzeigenden Zeichen wenigstens zwei Teilbilder zugeordnet werden, von denen ein erstes das Bild bildet, dessen Bilddaten in den Grafikspeicher abgelegt werden,
dass die Teilbilder so gewählt werden, dass sich ihre Stromaufnahmen von einem jeweils zuvor angezeigten Bild unterscheiden,
und dass nach der Überprüfung des ersten Teilbildes, die restlichen Bilddaten für das Zeichen in den Grafikspeicher geladen werden, um das Zeichen vollständig anzuzeigen.

2. Verfahren nach Anspruch 1, **dadurch gekennzeichnet, dass** die Messung der Stromaufnahme oder der Änderung der Stromaufnahme über einen Messwiderstand (6) oder mittels einer Induktivität (9) erfolgt, deren der Stromaufnahme proportionales Magnetfeld über einen magnetfeldempfindlichen Sensor (10) erfasst wird.

3. Verfahren nach Anspruch 1 oder 2, **dadurch gekennzeichnet, dass** die Anzeigevorrichtung (1) zwischen eine Masseleitung (5) und eine Versorgungsleitung (4) geschaltet ist, über welche die Anzeigevorrichtung (1) mit Strom versorgt wird, wobei die Messung der Stromaufnahme oder der Änderung der Stromaufnahme in der Versorgungsleitung (4) oder in der Masseleitung (5) erfolgt.

4. Verfahren nach einem der vorangehenden Ansprüche, **dadurch gekennzeichnet, dass** die elektronische Anzeigevorrichtung (1) Leuchtdioden (18) aufweist.

5. Verfahren nach einem der vorangehenden Ansprüche, **dadurch gekennzeichnet, dass** in Abhängigkeit von dem Vergleich des Referenzwerts (16) mit dem gemessenen Wert (15) ein Zustandssignal (17) erzeugt wird.

6. Vorrichtung zur Durchführung des Verfahrens nach einem der vorangehenden Ansprüche, **gekennzeichnet durch** eine elektronische Anzeigevorrichtung (1) mit einem Bildschirm (3) und einem Grafikspeicher (2), in dem Bilddaten (14) eines von der Anzeigevorrichtung (1) angezeigten Bildes abgelegt oder geändert sind oder werden können,
eine Strommessvorrichtung (6, 7), mittels welcher ein die Stromaufnahme oder die Änderung der Stromaufnahme des Bildschirms (3) oder der Anzeigevorrichtung (1) charakterisierender Wert (15) gemessen wird oder werden kann,
und
eine Auswerteeinrichtung (8), mittels welcher auf Basis der Bilddaten (14) oder der Änderung der Bilddaten (14) ein die Stromaufnahme oder die Änderung der Stromaufnahme des Bildschirms (3) oder der Anzeigevorrichtung (1) charakterisierender Referenzwert (16) bestimmt und mit dem gemessenen Wert (15) verglichen wird oder werden kann,
wobei die Vorrichtung dazu ausgelegt ist einem von dem Bildschirm (3) anzuzeigenden Zeichen wenigstens zwei Teilbilder zuzuordnen, von denen ein erstes das Bild bildet, dessen Bilddaten in den Grafikspeicher abgelegt werden,
wobei die Vorrichtung dazu ausgelegt ist die Teilbilder so zu wählen, dass sich ihre Stromaufnahmen von einem jeweils zuvor angezeigten Bild unterscheiden,
und wobei nach der Überprüfung des ersten Teilbildes, die restlichen Bilddaten für das Zeichen in den Grafikspeicher geladen werden, um das Zeichnen vollständig anzuzeigen.

## Claims

1. Method for diagnosing an electronic display device (1) having a screen (3) and a graphics memory (2) in which image data (14) relating to an image displayed by the screen (3) are stored or changed,
wherein, for the displayed image, a check is carried out in which a value (15) characterizing the power consumption or the change in the power consumption of the screen (3) or of the display device (1) is measured,
and, on the basis of the image data (14) or the change in the image data (14), a reference value (16) characterizing the power consumption or the change in the power consumption of the screen (3) or of the display device (1) is determined and is compared with the measured value (15), **characterized in that** at least two partial images are assigned to a character to be displayed by the screen (3), a first partial image of which forms the image whose image data are stored in the graphics memory,
**in that** the partial images are selected in such a manner that their power consumptions differ from a respective previously displayed image,
and **in that**, after the check of the first partial image, the remaining image data for the character are loaded into the graphics memory in order to fully display the character.

2. Method according to Claim 1, **characterized in that** the power consumption or the change in the power consumption is measured using a measuring resistor (6) or an inductance (9), the magnetic field of which that is proportional to the power consumption is recorded using a sensor (10) sensitive to magnetic fields.

3. Method according to Claim 1 or 2, **characterized in that** the display device (1) is connected between an earth line (5) and a supply line (4) which is used to supply the display device (1) with power, wherein the power consumption or the change in the power consumption is measured in the supply line (4) or in the earth line (5).

4. Method according to one of the preceding claims, **characterized in that** the electronic display device (1) has light-emitting diodes (18).

5. Method according to one of the preceding claims, **characterized in that** a state signal (17) is generated on the basis of the comparison of the reference value (16) with the measured value (15).

6. Device for carrying out the method according to one of the preceding claims, **characterized by** an electronic display device (1) having a screen (3) and a graphics memory (2) in which image data (14) relating to an image displayed by the display device (1) are or can be stored or changed,
a power measuring device (6, 7) which is or can be used to measure a value (15) characterizing the power consumption or the change in the power consumption of the screen (3) or of the display device (1), and
an evaluation device (8) which is or can be used, on the basis of the image data (14) or the change in the image data (14), to determine a reference value (16) characterizing the power consumption or the change in the power consumption of the screen (3) or of the display device (1) and to compare it with the measured value (15),
wherein the device is designed to assign at least two partial images to a character to be displayed by the screen (3), a first of which partial images forms the image whose image data are stored in the graphics memory,
wherein the device is designed to select the partial images in such a manner that their power consumptions differ from a respective previously displayed image, and wherein, after the check of the first partial image, the remaining image data for the character are loaded into the graphics memory in order to fully display the character.

## Revendications

1. Procédé de diagnostic d'un dispositif d'affichage électronique (1) comprenant un écran (3) et une mémoire graphique (2) dans laquelle sont stockées ou modifiées des données d'image (14) d'une image affichée par l'écran (3),
un contrôle étant effectué pour l'image affichée, dans lequel est mesurée une valeur (15) qui caractérise une consommation électrique ou une modification de la consommation électrique de l'écran (3) ou du dispositif d'affichage (1),
et une valeur de référence (16) qui caractérise la consommation électrique ou la modification de la consommation électrique de l'écran (3) ou du dispositif d'affichage (1) est déterminée en se basant sur les données d'image (14) ou la modification des données d'image (14), puis comparée avec la valeur mesurée (15),
**caractérisé en ce qu'**au moins deux images partielles sont associées à un caractère à afficher par l'écran (3), parmi lesquelles une première forme l'image dont les données d'image sont stockées dans la mémoire graphique,
**en ce que** les images partielles sont choisies de telle sorte que leurs consommations électriques se différencient de celle d'une image à chaque fois affichée précédemment,
et **en ce qu'**après le contrôle de la première image partielle, les données d'image restantes pour le caractère sont chargées dans la mémoire graphique afin de représenter entièrement le caractère.

2. Procédé selon la revendication 1, **caractérisé en ce que** la mesure de la consommation électrique ou de la modification de la consommation électrique est réalisée par le biais d'une résistance de mesure (6) ou par l'intermédiaire d'une inductance (9) dont le champ magnétique, proportionnel à la consommation électrique, est capté par le biais d'un capteur (10) sensible aux champs magnétiques.

3. Procédé selon la revendication 1 ou 2, **caractérisé en ce que** le dispositif d'affichage (1) est branché entre une ligne de masse (5) et une ligne d'alimentation (4) par le biais de laquelle le dispositif d'affichage (1) est alimenté électriquement, la mesure de la consommation électrique ou de la modification de la consommation électrique étant réalisée dans la ligne d'alimentation (4) ou dans la ligne de masse (5).

4. Procédé selon l'une des revendications précédentes, **caractérisé en ce que** le dispositif d'affichage (1) électronique possède des diodes électroluminescentes (18).

5. Procédé selon l'une des revendications précédentes, **caractérisé en ce qu'**un signal d'état (17) est généré en fonction de la comparaison de la valeur de référence (16) avec la valeur mesurée (15).

6. Dispositif destiné à mettre en oeuvre le procédé selon l'une des revendications précédentes, **caractérisé par** un dispositif d'affichage électronique (1) comprenant un écran (3) et une mémoire graphique (2) dans laquelle sont ou peuvent être stockées ou modifiées des données d'image (14) d'une image affichée par l'écran (3),
un dispositif de mesure du courant (6, 7) par l'intermédiaire duquel est ou peut être mesurée une valeur (15) qui caractérise la consommation électrique ou la modification de la consommation électrique de l'écran (3) ou du dispositif d'affichage (1),
et un dispositif d'interprétation (8) par l'intermédiaire duquel une valeur de référence (16) qui caractérise la consommation électrique ou la modification de la consommation électrique de l'écran (3) ou du dispositif d'affichage (1) est ou peut être déterminée en se basant sur les données d'image (14) ou la modification des données d'image (14), puis est ou peut être comparée avec la valeur mesurée (15),
le dispositif étant conçu pour associer au moins deux images partielles à un caractère à afficher par l'écran (3), parmi lesquelles une première forme l'image dont les données d'image sont stockées dans la mémoire graphique,
le dispositif étant conçu pour choisir les images partielles de telle sorte que leurs consommations électriques se différencient de celle d'une image à chaque fois affichée précédemment,
et après le contrôle de la première image partielle, les données d'image restantes pour le caractère étant chargées dans la mémoire graphique afin de représenter entièrement le caractère.
